# EUROPÄISCHE PATENTSCHRIFT

(11) **EP 2 312 102 B1**
(45) Veröffentlichungstag und Bekanntmachung des Hinweises auf die Patenterteilung: **12.12.2018**
(21) Anmeldenummer: 10187173.9
(22) Anmeldetag: 11.10.2010
(51) Int. Cl.: E05C 9/18, E05B 17/22, G08B 13/08, G08B 25/10, E05B 47/00, E05B 45/12, E05C 9/06, E05B 45/06

(54) **Überwachungseinrichtung zur Überwachung einer Schließstellung eines Treibstangenbeschlages**
Device for monitoring the lock status of an espagnolette fitting
Dispositif pour la surveillance de l'état de fermeture d'une ferrure à crémone

(30) Priorität: 15.10.2009 DE 102009045740
(43) Veröffentlichungstag der Anmeldung: 20.04.2011
(73) Patentinhaber: Aug. Winkhaus GmbH & Co. KG, 48291 Telgte (DE)
(72) Erfinder: Hövel, Walter, 48369, Saerbeck (DE); Lukas, Torsten, 59269, Beckum (DE); Wichmann, Andreas, 48653, Coesfeld (DE)

(56) Entgegenhaltungen:
- DE-A1- 10 150 128
- DE-U1- 8 606 091
- DE-U1- 20 315 850
- DE-U1- 29 519 486
- US-A- 3 827 038

## Beschreibung

Die Erfindung betrifft eine Überwachungseinrichtung zur Überwachung einer Schließstellung eines Treibstangenbeschlages eines einen gegen einen Rahmen schwenkbaren Flügel aufweisenden Fensters, einer Fenstertür oder dergleichen mit einem einen Spannungsgenerator aufweisenden Sensorelement zur Erzeugung eines Funksignals, mit einem bei einer Betätigung des Treibstangenbeschlages verschiebbaren Schaltzapfen und mit einer Betätigungseinrichtung zur Betätigung des Sensorelementes.

Aus der DE 295 19 486 U1 ist eine Vorrichtung zur Überwachung des Schließzustandes, beispielsweise einer Tür oder eines Fensters, bekannt, welche aus einem rahmenseitigen Detektor und einer flügelseitigen Halterungsvorrichtung für ein Geberelement mit einer Markierung besteht. Hierbei ist das Geberelement an ein Verriegelungselement koppelbar und verschiebt sich während des Schließvorgangs, wodurch die Markierung in eine Position verlagert wird, in der sie von dem Detektor kapazitiv, induktiv oder optisch erkannt werden kann.

Eine weitere Verriegelungsvorrichtung mit Überwachung des Schließzustandes ist aus der DE 86 06 091 U1 bekannt. Ein am Flügel befestigter, verschiebbarer Bolzen läuft in eine hufeisenförmige Aussparung eines am Rahmen befestigten, hufeisenförmigen Schuhs ein, welcher mit einem Mikroschalter versehen ist. Eine Seite der Aussparung ist als Hebel gestaltet, der bei Interaktion mit dem, während des Schließvorgangs, einlaufenden Bolzen das Schaltglied des Mikroschalters betätigt.

Des Weiteren lassen sich Überwachungseinrichtungen ohne eine aufwändige Versorgung des Sensorelements mit elektrischem Strom konstruieren, bei denen der Spannungsgenerator bei der Übertragung der Bewegung des Schaltelementes gegenüber dem Sensorelement elektrische Energie erzeugt. Diese elektrische Energie wird für die Spannungsversorgung des Sensorelementes und zur Erzeugung des Funksignals genutzt. Ein solches Sensorelement ist beispielsweise aus der EP 1 435 079 B1 bekannt. Die Betätigung des Sensorelementes zur Betätigung des Spannungsgenerators erfordert einen festgelegten Weg mit einer vorgesehenen Kraft.

Eine Überwachungseinrichtung mit einem Sensorelement zur Erzeugung eines Funksignals ist beispielsweise aus der WO 2006 074967 A1 bekannt. Bei dieser Überwachungseinrichtung wird die Betätigung einer Betätigungshandhabe in eine Stell- und/oder eine Schwenkbewegung eines Schaltelementes umgesetzt. Durch Betätigung des Schaltelementes gibt ein Funkschalter ein Funksignal ab. Da sich mit der Handhabe zugleich ein Treibstangenbeschlag antreiben lässt, gibt das Signal des Funkschalters damit nur mittelbar Aufschluss über die Betätigung des Treibstangenbeschlages. Zudem können Toleranzen in der Handhabe und zwischen der Handhabe und dem Treibstangenbeschlag zu fehlerhaften Signalen führen.

Weiterhin ist aus der DE 86 06 071 U1 eine Verriegelungsvorrichtung für Fenster bekannt geworden, bei der ein Schaltglied eines Mikroschalters mit einem Hebel in Wirkverbindung steht. Der Hebel wird von einem in eine Schließstellung bewegbaren Bolzen ausgelenkt. In Schließstellung wird der Bolzen von einem Hufeisenförmigen Schuh gehalten, an dessen Seite der Hebel angeordnet ist. Die Anordnung des Mikroschalters und des Hebels erfordert besonders enge Toleranzen am Flügel.

Der Erfindung liegt das Problem zugrunde, eine Überwachungseinrichtung der eingangs genannten Art so zu gestalten, dass sie die Schließstellung des Treibstangenbeschlages besonders zuverlässig erfasst.

Dieses Problem wird erfindungsgemäß dadurch gelöst, dass die Betätigungseinrichtung einen Schieber aufweist, dass der Schieber in den Bewegungsbereich eines Schaltzapfens beim Antrieb des Treibstangenbeschlages in die Schließstellung hineinragt und über einen Hebel mit dem Sensorelement verbunden ist.

Durch diese Gestaltung wirkt der Treibstangenbeschlag über den Schaltzapfen unmittelbar auf den Schieber. Der Schieber ermöglicht durch die direkte Betätigung des Hebels eine genaue Erfassung der Schließstellung des Treibstangenbeschlages. Toleranzen zwischen der Handhabe und dem Treibstangenbeschlag oder Toleranzen des Fensters führen dank der Erfindung nicht zu fehlerhaften Signalen der erfindungsgemäßen Überwachungseinrichtung. Ein weiterer Vorteil dieser Gestaltung besteht darin, dass sich die Überwachungseinrichtung besonders kompakt gestalten und an nahezu beliebiger Stelle in einer Falzluft zwischen Flügel und Rahmen des Fensters anordnen lässt.

Die Koppelung der Bewegung des Schiebers mit dem Hebel gestaltet sich gemäß einer vorteilhaften Weiterbildung der Erfindung konstruktiv besonders einfach, wenn der Hebel über eine Steuerkurve mit dem Schieber gekoppelt ist und wenn die Steuerkurve quer zur Bewegungsrichtung des Schiebers angeordnet ist.

Der bauliche Aufwand für das Zusammenwirken des Schiebers und des Hebels lässt sich gemäß einer anderen vorteilhaften Weiterbildung der Erfindung besonders gering halten, wenn die Steuerkurve als Nut ausgebildet ist, wenn der Hebel oder der Schieber einen Steuerzapfen hat und wenn der Steuerzapfen in die als Nut ausgebildete Steuerkurve eindringt.

Schaltzapfen und Sensorelement könnten beispielsweise gemeinsam an dem Flügel angeordnet sein und ausschließlich die Schließstellung des Treibstangenbeschlages überwachen. Die erfindungsgemäße Überwachungseinrichtung vermag jedoch die Verriegelung des Flügels in dem Rahmen zu erfassen, wenn der Schaltzapfen zur Anordnung an dem Flügel und das Sensorelement zur Anordnung an dem Rahmen vorgesehen sind. Durch diese Gestaltung wird die Bewegung des Schaltzapfens von dem Sensorelement nur dann erfasst, wenn sowohl der Flügel in dem Rahmen liegt, als auch der Treibstangenbeschlag in die verriegelte Stellung bewegt wird.

Die Betätigungseinrichtung gestaltet sich gemäß einer anderen vorteilhaften Weiterbildung der Erfindung konstruktiv besonders einfach, wenn der Schieber eine quer zu seiner Bewegungsrichtung weisende Steuerkante hat und wenn die Steuerkante dem Schaltzapfen bei der Bewegung des Treibstangenbeschlages in die Schließstellung gegenübersteht.

Der Treibstangenbeschlag vermag gemäß einer anderen vorteilhaften Weiterbildung der Erfindung den Schieber über den Schaltzapfen in beide Richtungen anzutreiben, wenn der Schieber U-förmig, zur Aufnahme des Schaltzapfens gestaltet ist.

Die Bewegung des Schiebers kann bei entferntem Schaltzapfen gemäß einer anderen vorteilhaften Weiterbildung der Erfindung selbständig erfolgen, wenn der Schieber von einem Federelement in eine Grundstellung vorgespannt ist. Durch diese Gestaltung kann der Schaltzapfen und damit der Schieber von dem Treibstangenbeschlag beispielsweise in die verriegelte Stellung bewegt werden, so dass das Sensorelement meldet, dass der Flügel in dem Rahmen liegt und der Treibstangenbeschlag verriegelt ist. Wird anschließend das Fenster aufgehebelt und damit der Schaltzapfen aus seiner den Schieber abstützenden Position entfernt, bewegt das Federelement den Schieber, so dass das Sensorelement meldet, dass das Fenster entriegelt ist.

Toleranzen des Fensters lassen sich gemäß einer anderen vorteilhaften Weiterbildung der Erfindung einfach ausgleichen, wenn die Steuerkurve einen geraden Abschnitt hat, in den der Steuerzapfen ohne Verschwenkung des Hebels bewegbar ist.

Die Überwachungseinrichtung lässt sich aus handelsüblichen und damit kostengünstigen Bauteilen zusammenstellen, wenn der Schaltzapfen ein Schließzapfen des Treibstangenbeschlages ist.

Die Position der Bauteile der erfindungsgemäßen Überwachungseinrichtung ist zuverlässig und dauerhaft zueinander festgelegt, wenn eine Lagerung für den Hebel, eine Führung für den Schieber und das Sensorelement auf einer gemeinsamen Grundplatte angeordnet sind.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: ein Fenster mit einem Treibstangenbeschlag und mit einer erfindungsgemäßen Überwachungseinrichtung,
- Fig. 2: vergrößert eine Schnittdarstellung durch die Überwachungseinrichtung aus Figur 1 entlang der Linie II - II,
- Fig. 3: eine perspektivische Ansicht der Überwachungseinrichtung aus Figur 2,
- Fig. 4: perspektivisch eine weitere Ausführungsform der erfindungsgemäßen Überwachungseinrichtung.

Figur 1 zeigt ein Fenster mit einem gegen einen Rahmen 1 schwenkbaren Flügel 2 und mit einem Treibstangenbeschlag 3. Der Treibstangenbeschlag 3 hat mehrere Verschlüsse 4, 5 zur Verriegelung des Flügels 2 in dem Rahmen 1. Das Fenster weist zudem eine Überwachungseinrichtung 6 auf, welche ein Funksignal erzeugt, wenn der Treibstangenbeschlag 3 in eine Schließstellung, in der die Verschlüsse 4, 5 den Flügel 2 in dem Rahmen 1 verriegeln, betätigt wird. Der Treibstangenbeschlag 3 hat eine von einer Handhabe 7 antreibbare, im Flügel 2 geführte Treibstange 8 zur Ansteuerung der Verschlüsse 4, 5.

Figur 2 zeigt die Überwachungseinrichtung 6 aus Figur 1 in einer Schnittdarstellung entlang der Linie II - II aus Figur 1. Die Überwachungseinrichtung 6 hat ein an dem Rahmen 1 befestigtes Sensorelement 9 und einen auf der Treibstange 8 befestigten Schaltzapfen 10. Zwischen dem Sensorelement 9 und dem Schaltzapfen 10 ist eine Betätigungseinrichtung 11 angeordnet. Die Betätigungseinrichtung 11 überträgt die Bewegung des Schaltzapfens 10 beim Antrieb der Treibstange 8 auf das Sensorelement 9. Das Sensorelement 9 weist einen Spannungsgenerator 12 und eine Platine 13 zur Erzeugung eines Funksignals auf. Die Betätigungseinrichtung 11 hat einen mit einem Hebel 14 zusammenwirkenden, U-förmigen Schieber 15 zur Aufnahme des Schaltzapfens 10. Der U-förmige Schieber 15 weist damit zwei Steuerkanten 16, 17 auf, über die er bei der Bewegung des Schaltzapfens 10 mitgenommen wird. Der Schieber weist einen Steuerzapfen 18 auf, mit dem er mit einer als Nut ausgebildeten Steuerkurve 19 des Hebels 14 zusammenwirkt.

Zur Verdeutlichung ist die Überwachungseinrichtung 6 aus Figur 2 in Figur 3 perspektivisch dargestellt. Die Steuerkurve 19 ist zur Bewegungsrichtung des Schiebers 15 geneigt angeordnet und hat an ihren Enden jeweils gerade Abschnitte 20, 21. Weiterhin hat der Hebel 14 an einem Ende eine Ausnehmung 22 zur Umgreifung eines Schaltpins 23 des Sensorselements 9. Damit wird der Hebel 14 bei einer Bewegung des Schiebers 15 ausgelenkt und der Schaltpin 23 betätigt. Eine Lagerung 24 für den Hebel 14, eine Führung 25 für den Schieber 15 und das Sensorelement 9 sind auf einer gemeinsamen Grundplatte 26 angeordnet.

Figur 4 zeigt eine weitere Ausführungsform der Überwachungseinrichtung 6 in einer perspektivischen Darstellung. Diese unterscheidet sich von der aus den Figuren 2 und 3 dadurch, dass eine Betätigungseinrichtung 27 einen von einem Federelement 28 vorgespannten Schieber 29 hat. Der Schieber 29 weist eine einzige, einem auf der Treibstange 8 aus Figur 1 befestigten Schaltzapfen 30 gegenüberstehende Steuerkante 31 auf. Ein Hebel 32 der Betätigungseinrichtung 27 ist mittig gelagert und trägt einen Steuerzapfen 33, welcher mit einer als Nut ausgebildeten Steuerkurve 34 im Schieber 29 zusammenwirkt. Die Steuerkurve 34 ist wie die in Figur 3 beschrieben geformt. Wie bei der Ausführungsform nach den Figuren 2 und 3 sind eine Führung 35 für den Schieber 29, eine Lagerung 36 für den Hebel 32 und das Sensorelement 9 auf einer gemeinsamen Grundplatte 37 angeordnet.

## Patentansprüche

1. Überwachungseinrichtung (6) zur Überwachung einer Schließstellung eines Treibstangenbeschlages (3) eines einen gegen einen Rahmen (1) schwenkbaren Flügel (2) aufweisenden Fensters, einer Fenstertür oder dergleichen mit einem einen Spannungsgenerator (12) aufweisenden Sensorelement (9) zur Erzeugung eines Funksignals, mit einem bei einer Betätigung des Treibstangenbeschlages (3) verschiebbaren Schaltzapfen (10, 30) und mit einer Betätigungseinrichtung (11, 27) zur Betätigung des Sensorelementes (9), **dadurch gekennzeichnet, dass** die Betätigungseinrichtung (11, 27) einen Schieber (15, 29) aufweist, dass der Schieber (15, 29) in den Bewegungsbereich eines Schaltzapfens (10, 30) beim Antrieb des Treibstangenbeschlages (3) in die Schließstellung hineinragt und über einen Hebel (14, 32) mit dem Sensorelement (9) verbunden ist.

2. Überwachungseinrichtung nach Anspruch 1, **dadurch gekennzeichnet, dass** der Hebel (14, 32) über eine Steuerkurve (19, 34) mit dem Schieber (15, 29) gekoppelt ist und dass die Steuerkurve (19, 34) quer zur Bewegungsrichtung des Schiebers (15, 29) angeordnet ist.

3. Überwachungseinrichtung nach Anspruch 2, **dadurch gekennzeichnet, dass** die Steuerkurve (19, 34) als Nut ausgebildet ist, dass der Hebel (14, 32) oder der Schieber (15, 29) einen Steuerzapfen (18, 33) hat und dass der Steuerzapfen (18, 33) in die als Nut ausgebildete Steuerkurve (19, 34) eindringt.

4. Überwachungseinrichtung nach einem der vorhergehenden Ansprüche, **dadurch gekennzeichnet, dass** der Schaltzapfen (10, 30) zur Anordnung an dem Flügel (2) und das Sensorelement (9) zur Anordnung an dem Rahmen (1) vorgesehen sind.

5. Überwachungseinrichtung nach einem der vorhergehenden Ansprüche, **dadurch gekennzeichnet, dass** der Schieber (15, 29) eine quer zu seiner Bewegungsrichtung weisende Steuerkante (16, 17, 31) hat und dass die Steuerkante (16, 17, 31) dem Schaltzapfen (10, 30) bei der Bewegung des Treibstangenbeschlages (3) in die Schließstellung gegenübersteht.

6. Überwachungseinrichtung nach einem der vorhergehenden Ansprüche, **dadurch gekennzeichnet, dass** der Schieber (15) U-förmig, zur Aufnahme des Schaltzapfens (10) gestaltet ist.

7. Überwachungseinrichtung nach einem der vorhergehenden Ansprüche, **dadurch gekennzeichnet, dass** der Schieber (29) von einem Federelement (28) in eine Grundstellung vorgespannt ist.

8. Überwachungseinrichtung nach Anspruch 2, **dadurch gekennzeichnet, dass** die Steuerkurve (19, 34) einen geraden Abschnitt (20, 21) hat, in dem der Steuerzapfen (18) ohne Verschwenkung des Hebels (14, 32) bewegbar ist.

9. Überwachungseinrichtung nach einem der vorhergehenden Ansprüche, **dadurch gekennzeichnet, dass** das der Schaltzapfen (10, 30) ein Schließzapfen des Treibstangenbeschlages (3) ist.

10. Überwachungseinrichtung nach einem der vorhergehenden Ansprüche, **dadurch gekennzeichnet, dass** eine Lagerung (24, 36) für den Hebel (14, 32), eine Führung (25, 35) für den Schieber (15, 29) und das Sensorelement (9) auf einer gemeinsamen Grundplatte (26, 37) angeordnet sind.

## Claims

1. A monitoring device (6) for monitoring a closed position of a drive rod fitting (3) of window, a French window or the like having a casement (2) pivotable against a frame (1) with a sensor element (9) having a voltage generator (12) for generating a radio signal, with a switching pin (10, 30) displaceable upon an actuation of the drive rod fitting (3) and with an actuating device (11, 27) for the actuation of the sensor element (9), **characterized in that** the actuating device (11, 27) has a slide (15, 29), that the slide (15, 29) extends in the movement range of a switching pin (10, 30) upon drive of the drive rod fitting (3) into the closed position and is connected to the sensor element (9) via a lever (14, 32).

2. A monitoring device according to Claim 1, **characterized in that** the lever (14, 32) is coupled via a control curve (19, 34) with the slide (15, 29) and that the control curve (19, 34) is arranged transversely to the direction of movement of the slide (15, 29).

3. A monitoring device according to Claim 2, **characterized in that** the control curve (19, 34) is designed as a groove, that the lever (14, 32) or the slide (15, 29) has a control pin (18, 33) and that the control pin (18, 33) penetrates into the control curve (19, 34) designed as a groove.

4. A monitoring device according to any one of the preceding claims, **characterized in that** the switching pin (10, 30) is provided for arrangement on the casement (2) and the sensor element (9) for arrangement on the frame (1).

5. A monitoring device according to any one of the preceding claims, **characterized in that** the slide (15, 29) has a control edge (16, 17, 31) pointing transversely to its direction of movement and that the control edge (16, 17, 31) faces the switching pin (10, 30) when the drive rod fitting (3) moves into the closed position.

6. A monitoring device according to any one of the preceding claims, **characterized in that** the slide (15) is designed U-shaped in order to accommodate the switching pin (10).

7. A monitoring device according to any one of the preceding claims, **characterized in that** the slide (29) is preloaded by a spring element (28) into a basic position.

8. A monitoring device according to Claim 2, **characterized in that** the control curve (19, 34) has a straight section (20, 21), in which the control pin (18) is movable without pivoting of the lever (14, 32).

9. A monitoring device according to any one of the preceding claims, **characterized in that** the switching pin (10, 30) is a closing pin of the drive rod fitting (3).

10. A monitoring device according to any one of the preceding claims, **characterized in that** a bearing (24, 36) of the lever (14, 32), a guide (25, 35) for the slide (15, 29) and the sensor element (9) are arranged on a common base plate (26, 37).

## Revendications

1. Dispositif de surveillance (6) pour la surveillance d'une position de fermeture d'une crémone (3) d'une fenêtre, d'une porte-fenêtre ou autre comprenant un battant (2) pivotant par rapport à un châssis (1), avec un élément de capteur (9) comprenant un générateur de tension (12) pour la génération d'un signal radio, avec une tige de commutation (10, 30) coulissant lors d'un actionnement de la crémone (3) et avec un dispositif d'actionnement (11, 27) pour l'actionnement de l'élément de capteur (9), **caractérisé en ce que** le dispositif d'actionnement (11, 27) comprend un curseur (15, 29), **en ce que** le curseur (15, 29) dépasse, dans la zone de mouvement d'une tige de commutation (10, 30), lors de l'entraînement de la crémone (3) vers la position de fermeture et est relié avec l'élément de capteur (9) par l'intermédiaire d'un levier (14, 32).

2. Dispositif de surveillance selon la revendication 1, **caractérisé en ce que** le levier (14, 32) est couplé avec le curseur (15, 29) par l'intermédiaire d'une came de commande (19, 34) et **en ce que** la came de commande (19, 34) est disposée transversalement par rapport au sens de déplacement du curseur (15, 29).

3. Dispositif de surveillance selon la revendication 2, **caractérisé en ce que** la came de commande (19, 34) est conçue comme une rainure, **en ce que** le levier (14, 32) ou le curseur (15, 29) comprend une tige de commande (18, 33) et **en ce que** la tige de commande (18, 33) pénètre dans la came de commande (19, 34) conçue comme une rainure.

4. Dispositif de surveillance selon l'une des revendications précédentes, **caractérisé en ce que** la tige de commutation (10, 30) est destiné à être disposé sur le battant (2) et l'élément de capteur (9) est destiné à être disposé sur le châssis (1).

5. Dispositif de surveillance selon l'une des revendications précédentes, **caractérisé en ce que** le curseur (15, 29) comprend une arête de commande (16, 17, 31) orientée transversalement par rapport à son sens de déplacement et **en ce que** l'arête de commande (16, 17, 31) fait face à la tige de commutation (10, 30) lors du mouvement de la crémone (3) vers la position de fermeture.

6. Dispositif de surveillance selon l'une des revendications précédentes, **caractérisé en ce que** le curseur (15) présente une forme de U pour le logement de la tige de commutation (10).

7. Dispositif de surveillance selon l'une des revendications précédentes, **caractérisé en ce que** le curseur (29) est précontraint par un élément à ressort (28) dans une position de base.

8. Dispositif de surveillance selon la revendication 2, **caractérisé en ce que** la came de commande (19, 34) comprend une portion droite (20, 21) dans laquelle la tige de commande (18) est mobile sans pivotement du levier (14, 32).

9. Dispositif de surveillance selon l'une des revendications précédentes, **caractérisé en ce que** la tige de commutation (10, 30) est une tige de fermeture de la crémone (3).

10. Dispositif de surveillance selon l'une des revendications précédentes, **caractérisé en ce qu'**un palier (24, 36) pour le levier (14, 32), un guidage (25, 35) pour le curseur (15, 29) et l'élément de capteur (9) sont disposés sur une plaque de base commune (26, 37).
